# EUROPÄISCHE PATENTSCHRIFT

(11) **EP 2 475 757 B1**
(45) Veröffentlichungstag und Bekanntmachung des Hinweises auf die Patenterteilung: **10.08.2016**
(21) Anmeldenummer: 10742149.7
(22) Anmeldetag: 12.08.2010
(51) Int. Cl.: C11D 3/00, C11D 3/28, C11D 3/32, C11D 3/34, C11D 3/50, D06M 13/00, D06M 13/352, D06M 13/432

(54) **INHIBIERUNG VON KÖRPERGERÜCHEN**
PREVENTION OF BODY ODOUR
INHIBITION DES ODEURS CORPORELLES

(30) Priorität: 11.09.2009 DE 102009029370
(43) Veröffentlichungstag der Anmeldung: 18.07.2012
(73) Patentinhaber: Henkel AG & Co. KGaA, 40589 Düsseldorf (DE)
(72) Erfinder: HUCHEL, Ursula, 50670 Köln (DE); EGERT, Markus, 40597 Düsseldorf (DE); BAUER, Andreas, 41564 Kaarst (DE); GERIGK, Andreas, 41812 Erkelenz (DE); PESSEL, Frank, 40215 Düsseldorf (DE)
(86) Internationale Anmeldenummer: PCT/EP2010/061737
(87) Internationale Veröffentlichungsnummer: WO 2011/029688

(56) Entgegenhaltungen:
- WO-A1-2008/101810
- WO-A1-2008/141765
- WO-A2-2005/081811
- WO-A2-2006/079934
- DE-A1- 2 303 761
- DE-A1-102007 017 655
- DE-A1-102008 010 429
- US-A1- 2001 039 250
- US-A1- 2008 194 454
- EJIM L J ET AL: "Inhibitors of Bacterial Cystathionine beta-Lyase: Leads for New Antimicrobial Agents and Probes of Enzyme Structure and Function" JOURNAL OF MEDICINAL CHEMISTRY,, Bd. 50, 18. Januar 2007 (2007-01-18), Seiten 755-764, XP002604824

## Beschreibung

Die vorliegende Erfindung betrifft eine Parfümkomposition, ein Textilbehandlungsmittel sowie ein Textilbehandlungsverfahren zur Inhibierung von Körpergerüchen auf Textilien unter Einsatz eines Harnstoff-Derivate und/oder Phenacylthiazolium-Salze enthaltenden Textilbehandlungsmittels. Sie betrifft weiterhin die Verwendung von Harnstoff-Derivaten und/oder Phenacylthiazolium-Salzen bei der Textilbehandlung zur Inhibierung von Körpergerüchen auf Textilien.

Es sind bisher eine Vielzahl von Parfümkompositionen entwickelt worden, die sich im wesentlichen auf unterschiedliche Duftkombinationen oder deren Verkapselung oder Bindung an bestimmte Träger erstrecken. Die Wirkung der herkömmlichen Parfümkompositionen beschränkt sich im allgemeinen darauf, Wohlgerüche zu erzeugen.

Aufgabe der vorliegenden Erfindung war es, eine Parfümkomposition zu entwickeln, die beim Auftragen auf die menschliche Haut eine Verhinderung der Entstehung von Körpergerüchen bewirkt bzw. der Entstehung von Körpergerüchen zumindest entgegenwirkt, und welche vorzugsweise auch für den Einsatz in Textilbehandlungsmitteln sowie Textilbehandlungsverfahren geeignet ist.

Diese Aufgabe wird erfindungsgemäß gelöst durch eine Parfümkomposition, umfassend Harnstoff-Derivate, ausgewählt aus Sulfonylharnstoffen, Acylharnstoffen, Sulfonylthioharnstoffen und Acylthioharnstoffen, und oberhalb von 5 Gew.-% Duftstoff.

Eine bevorzugte Parfümkomposition umfaßt
(a) einen oder mehrere (einwertige und/oder mehrwertige) Alkohole mit 2 bis 8 Kohlenstoffatomen in Mengen von 0,1-80 Gew.-%, vorzugsweise 1-70 Gew.-%, insbesondere 5-60 Gew.-%
(b) 0,001 bis 50 Gew.-%, vorzugsweise 0,01 bis 30 Gew.-%, insbesondere 0,1 bis 20 Gew.-% Harnstoff-Derivate, ausgewählt aus Sulfonylharnstoffen, Acylharnstoffen, Sulfonylthioharnstoffen und Acylthioharnstoffen,
(c) Duftstoffe in Mengen von mehr als 5, bis 99,9 Gew.-%, Gew.-% jeweils bezogen auf die Gesamtzusammensetzung.

Bevorzugte, erfindungsgemäß einsetzbare Alkohole sind Propylenglycol, Ethanol, Diethylenglycol, Dipropylenglykol, Benzylalkohol, (2-Methoxymethylethoxy)propanol, Isopropanol sowie Mischungen der vorgenannten.

Die erfindungsgemäße Parfümkomposition kann vorzugsweise Lösungsvermittler für Parfümöle umfassen, insbesondere in Mengen von 0,001% bis 15 Gew.-%, vorzugsweise bis 10 Gew.-%, insbesondere bis 5 Gew.-%, Gew.-% jeweils bezogen auf die Gesamtzusammensetzung. Lösungsvermittler sind Stoffe, die durch ihre Gegenwart andere, in einem bestimmten Lösungsmittel unlösliche oder zumindest schwerlösliche Verbindungen in diesem Lösungsmittel lösen oder emulgierbar machen. Bevorzugte, erfindungsgemäße einsetzbare Lösungsvermittler sind Isopropylmyristat sowie Fettsäureester von ethoxyliertem Glycerol und Glycolether.

Die erfindungsgemäße Parfümkomposition kann vorzugsweise Emulgatoren umfassen, insbesondere in Mengen von 0,001% bis 10 Gew.-%, vorzugsweise < 5 Gew.-%, insbesondere < 2 Gew.-%, jeweils bezogen auf die Gesamtzusammensetzung. Bevorzugt erfindungsgemäße einsetzbare Emulgatoren sind ethoxylierte Triglyceride, wie z.B. gehärtetes Rizinusöl mit z.B. ca. 40 oder ca. 60 Mol EO (kommerziell erhältlich von Cognis Deutschland als Eumulgin HRE 40 bzw. Eumulgin HRE 60), ethoxylierte Fettalkohole, wie z.B. C₁₂-C₁₈-Fettalkohol mit z.B. ca. 5 oder ca. 7 Mol EO (kommerziell erhältlich von Cognis Deutschland als Dehydol LT5 bzw. Dehydol LT7.)

Erfindungsgemäß bevorzugt einsetzbare Harnstoff-Derivate werden weiter unten sehr ausführlich beschrieben.

Die erfindungsgemäße Parfümkomposition ermöglicht es, beim Auftragen auf (insbesondere menschliche) Haut und/oder Haar eine Verhinderung von (insbesondere menschlichem) Körpergeruch zu bewirken bzw. dessen Bildung zumindest entgegenzuwirken. Die erzielte Wirkung ist der von herkömmlichen Parfümen überlegen, da solche den Körpergeruch lediglich überdecken. Die erfindungsgemäße Parfümkomposition ermöglicht hingegen eine aktive Verhinderung von Körpergeruch, d.h. der Entstehung von Körpergeruch wird entgegengewirkt. Die Parfümkomposition ermöglicht auch beim Auftragen auf Textil, dass sich auf dem Textil bei bzw. nach (insbesondere menschlichem) Körperkontakt kein Körpergeruch manifestiert bzw. dessen Bildung entgegengewirkt wird.

Die erfindungsgemäße Parfümkomposition kann vorzugsweise direkt auf das zu behandelnde Objekt (vorzugsweise den Körper oder das Textil) appliziert werden, oder auch indirekt, z.B. bei einem Waschverfahren.

Die Parfümkomposition wird vorzugweise mit folgenden Duftstoffgehalten verwirklicht:
- als "Extrait" vorzugsweise enthaltend Duftstoffe in Mengen von 10-25 Gew.-%;
- als "Eau de Parfum" vorzugsweise enthaltend Duftstoffe in Mengen von 8-10 Gew.-%;
- als "Eau de Toilette" vorzugsweise enthaltend Duftstoffe in Mengen von 5-8 Gew.-%;
Gew.-% jeweils bezogen auf die gesamte Parfümkomposition.

Der Duftstoffgehalt der Parfümkomposition liegt oberhalb von 5 Gew.-%, vorzugsweise oberhalb 10 Gew.-%, weiter vorteilhaft oberhalb 15 Gew.-%, insbesondere oberhalb 20 Gew.-%, bezogen auf die gesamte Parfümkomposition.

Erfindungsgemäß bevorzugt einsetzbare Duftstoffe sind insbesondere ausgewählt aus der Gruppe umfassend Duftstoffe natürlichen oder synthetischen Ursprungs, bevorzugt leichter flüchtige Duftstoffe, höhersiedende Duftstoffe, feste Duftstoffe und/oder haftfeste Duftstoffe. Haftfeste Riechstoffe, die im Rahmen der vorliegenden Erfindung mit Vorteil einsetzbar sind, sind beispielsweise etherische Öle wie Angelikawurzelöl, Anisöl, Arnikablütenöl, Basilikumöl, Bayöl, Bergamottöl, Champacablütenöl, Edeltannenöl, Edeltannenzapfenöl, Elemiöl, Eukalyptusöl, Fenchelöl, Fichtennandelöl, Galbanumöl, Geraniumöl, Gingergrasöl, Guajakholzöl, Gurjunbalsamöl, Helichrysumöl, Ho-Öl, Ingweröl, Irisöl, Kajeputöl, Kalmusöl, Kamillenöl, Kampferöl, Kanagaöl, Kardamomenöl, Kassiaöl, Kiefernnadelöl, Kopaivabalsamöl, Korianderöl, Krauseminzeöl, Kümmelöl, Kuminöl, Lavendelöl, Lemongrasöl, Limetteöl, Mandarinenöl, Melissenöl, Moschuskörneröl, Myrrhenöl, Nelkenöl, Neroliöl, Niaouliöl, Olibanumöl, Orangenöl, Origanumöl, Palmarosaöl, Patschuliöl, Perubalsamöl, Petitgrainöl, Pfefferöl, Pfefferminzöl, Pimentöl, Pine-Öl, Rosenöl, Rosmarinöl, Sandelholzöl, Sellerieöl, Spiköl, Sternanisöl, Terpentinöl, Thujaöl, Thymianöl, Verbenaöl, Vetiveröl, Wacholderbeeröl, Wermutöl, Wintergrünöl, Ylang-Ylang-Öl, Ysop-Öl, Zimtöl, Zimtblätteröl, Zitronellöl, Zitronenöl sowie Zypressenöl. Aber auch höhersiedende bzw. feste Riechstoffe natürlichen oder synthetischen Ursprungs können im Rahmen der vorliegenden Erfindung als haftfeste Riechstoffe bzw. Riechstoffgemische, also Duftstoffe eingesetzt werden. Zu diesen Verbindungen zählen z.B. die nachfolgend genannten Verbindungen sowie Mischungen aus diesen: Ambrettolid, α-Amylzimtaldehyd, Anethol, Anisaldehyd, Anisalkohol, Anisol, Anthranilsäuremethylester, Acetophenon, Benzylaceton, Benzaldehyd, Benzoesäureethylester, Benzophenon, Benzylalkohol, Benzylacetat, Benzylbenzoat, Benzylformiat, Benzylvalerianat, Borneol, Bornylacetat, α-Bromstyrol, n-Decylaldehyd, n-Dodecylaldehyd, Eugenol, Eugenolmethylether, Eukalyptol, Farnesol, Fenchon, Fenchylacetat, Geranylacetat, Geranylformiat, Heliotropin, Heptincarbonsäuremethylester, Heptaldehyd, Hydrochinon-Dimethylether, Hydroxyzimtaldehyd, Hydroxyzimtalkohol, Indol, Iron, Isoeugenol, Isoeugenolmethylether, Isosafrol, Jasmon, Kampfer, Karvakrol, Karvon, p-Kresol-methylether, Cumarin, p-Methoxyacetophenon, Methyl-n-amylketon, Methylanthranilsäure-methylester, p-Methylacetophenon, Methylchavikol, p-Methylchinolin, Methyl-β-naphthylketon, Methyl-n-nonylacetaldehyd, Methyl-n-nonyl-keton, Muskon, β-Naphtholethylether, β-Naphtholmethylether, Nerol, Nitrobenzol, n-Nonylaldehyd, Nonylakohol, n-Octylaldehyd, p-Oxy-Acetophenon, Pentadekanolid, β-Phenylethylalkohol, Phenylacetaldehyd-Dimethyacetal, Phenylessigsäure, Pulegon, Safrol, Salicylsäureisoamylester, Salicylsäuremethylester, Salicylsäurehexylester, Salicylsäurecyclohexylester, Santalol, Terpineol, Thymen, Thymol, γ-Undelacton, Vanillin, Veratrumaldehyd, Zimtaldehyd, Zimatalkohol, Zimtsäure, Zimtsäureethylester, Zimtsäurebenzylester. Zu den leichter flüchtigen Duftstoffen zählen insbesondere die niedriger siedenden Riechstoffe natürlichen oder synthetischen Ursprung, die allein oder in Mischungen eingesetzt werden können. Beispiele für leichter flüchtige Duftstoffe sind Alkylisothiocyanate (Alkylsenföle), Butandion, Limonen, Linalool, Linaylacetat und -propionat, Menthol, Menthon, Methyl-n-heptenon, Phellandren, Phenylacetaldehyd, Terpinylacetat, Zitral, Zitronellal. Bevorzugt einsetzbar sind Duftaldehyde, wie z.B. Lyral, 1-Dodecanal, 3,7-Dimethyloctan-1-al, 1-Undecanal, Hexanal, trans-2-Hexenal usw. Ebenfalls bevorzugt einsetzbar sind Duftketone wie z.B. Alpha Damascon, Delta Damascon, Iso Damascon, Carvon, Gamma-Methylionon, Iso-E-Super, 2,4,4,7-Tetramethyl-oct-6-en-3-on, Benzylaceton, Beta Damascon, Damascenon, Methyldihydrojasmonat, Methylcedrylon, Hedion usw.. Neben den hier genannten Duftstoffen, aber auch unabhängig von diesen, können selbstverständlich alle dem Parfumeur geläufigen und verfügbaren Duftstoffe eingesetzt werden.

Die erfindungsgemäße Parfümkomposition kann vorgesehen sein zur Einarbeitung in andere Produkte, insbesondere in Wasch- oder Reinigungsmittel, in Kosmetika, in Air-Care-Produkte sowie in Klebstoffe. In Wasch- oder Reinigungsmittel wird die erfindungsgemäße Parfümkomposition insbesondere in Mengen von 0,01 bis 10 Gew.-%, vorzugsweise 0,1 bis 5 Gew.-% eingearbeitet, Gew.-% bezogen auf das gesamte Wasch- oder Reinigungsmittel.

Der Einsatz von Waschmitteln zur Behandlung von Textilerzeugnissen dient dem Verbraucher in erster Linie zur Reinigung des Textilgutes, so dass z.B. Schmutzteilchen, farbige Anschmutzungen sowie Fett- und Ölschmutz von dem Textil entfernt werden. Weiterhin hat der Verbraucher ein Interesse daran, dass die Textilien nicht nur optisch rein erscheinen, sondern dass sie auch gut riechen mögen. Aus diesem Grunde enthalten die meisten Waschmittel Riechstoffe bzw. Parfümkompositionen. Problematisch ist allerdings, dass die Textilien beim Gebrauch, z.B. beim Tragen von Unterhemden oder Sportkleidung, relativ schnell Fehlgerüche aufweisen können, insbesondere resultierend aus Körperausdünstungen bzw. Körpergerüchen, so dass die ansonsten eigentlich saubere Wäsche vom Träger als unangenehm eingestuft wird.

Der Einsatz der erfindungsgemäßen Parfümkompositionen bei der Textilbehandlung ermöglicht es nun, dem Entstehen von Fehlgerüchen auf den behandelten Textilien nach bzw. bei dem Tragen der Textilien, resultierend aus Körperausdünstungen und Körpergerüchen, wie insbesondere Schweiß, entgegenzuwirken.

Ein weiterer Gegenstand der Erfindung ist ein Textilbehandlungsmittel, insbesondere Waschmittel, Nachbehandlungsmittel oder Textilerfrischer, zur Inhibierung von Körpergeruch, insbesondere Schweißgeruch, auf Textilien, enthaltend Harnstoff-Derivate, ausgewählt aus Sulfonylharnstoffen, Acylharnstoffen, Sulfonylthioharnstoffen und Acylthioharnstoffen, 0,001 bis 10 Gew.-% Duftstoffe und 5 bis 40 Gew.-% Buildersubstanzen. Das erfindungsgemäße Textilbehandlungsmittel enthält vorzugsweise eine erfindungsgemäße Parfümkomposition in Mengen von 0,1 bis 5 Gew.-%, bezogen auf das gesamte Textilbehandlungsmittel. Weitere mögliche Inhaltsstoffe des erfindungsgemäßen Textilbehandlungsmittels, wie z.B. wasch-, pflege-, reinigungsaktive und/oder kosmetische Komponenten, werden weiter unten noch aufgeführt.

Der kombinierte Einsatz der Harnstoff-Derivate mit Duftstoffen, insbesondere in Kombination mit Tensiden ermöglicht eine ganz besonders gute, erfindungsgemäß angestrebte Verminderung von Fehlgerüchen.

Ein weiterer Gegenstand der Erfindung ist ein Textilbehandlungsverfahren zur Entfernung von Körpergerüchen, insbesondere von Schweißgeruch, auf Textilien, dadurch gekennzeichnet, dass man die Textilien in Gegenwart von Wasser über einen Zeitraum von 2 Minuten bis 300 Minuten bei einer Temperatur unter 95 °C unter Einsatz eines Harnstoff-Derivate enthaltenden Textilbehandlungsmittels behandelt. Die Harnstoff-Derivate des Textilbehandlungsmittels werden insbesondere in Form einer erfindungsgemäßen Parfümkomposition in das Textilbehandlungsmittel eingebracht.

Es konnte gefunden werden, dass die derart behandelten Textilien nach dem Tragen, sogar nach schweißtreibender sportlicher Aktivität, einen deutlich verminderten Fehlgeruch aufweisen oder sogar geruchsneutral sind. Ein weiterer Vorteil des erfindungsgemäßen Verfahrens liegt darin, dass Schweißgeruch bei der Textilbehandlung als solcher entfernt wird, denn oftmals riecht sogar gewaschene Wäsche noch nach Schweiß, nämlich insbesondere solche Wäsche, die nur bei niedrigen Temperaturen gewaschen werden kann.

Gemäß einer bevorzugten Ausführungsform des erfindungsgemäßen Verfahrens liegt die Behandlungsdauer im Bereich von 5 Minuten bis 240 Minuten, vorzugsweise 15 Minuten bis 120 Minuten, insbesondere von 20 Minuten bis 60 Minuten. Nach einer weiteren bevorzugten Ausführungsform des erfindungsgemäßen Verfahrens liegt die Temperatur im Bereich von 15 °C bis 60 °C, insbesondere von 20 °C bis 40 °C.

Bei dem erfindungsgemäß einzusetzenden Harnstoff-Derivat handelt es sich um einen Sulfonylharnstoff, Sulfonylthioharnstoff, Acylharnstoff oder Acylthioharnstoff.

Bei dem Sulfonylharnstoff handelt es sich um eine Verbindung mit dem Strukturelement bei dem Acylharnstoff handelt es sich um eine Verbindung mit dem Strukturelement bei dem Sulfonylthioharnstoff handelt es sich um eine Verbindung mit dem Strukturelement und bei dem Acylthioharnstoff handelt es sich um eine Verbindung mit dem Strukturelement

Es handelt sich vorzugsweise bei dem Sulfonylharnstoff um eine Verbindung mit der allgemeinen Formel R¹-SO₂-NX-C(O)-NY-R², bei dem Acylharnstoff um eine Verbindung der allgemeinen Formel R¹-C(O)-NX-C(O)-NY-R², bei dem Sulfonylthioharnstoff um eine Verbindung der allgemeinen Formel R¹-SO₂-NX-C(S)-NY-R² und bei dem Acylthioharnstoff um eine Verbindung der allgemeinen Formel R¹-C(O)-NX-C(S)-NY-R², jeweils dadurch gekennzeichnet, dass X, Y, R¹ und R² unabhängig voneinander für Trifluormethyl, Wasserstoff, Alkyl, insbesondere C₁₋₂₂-Alkyl, vorzugsweise C₁₋₁₈-Alkyl, Cycloalkyl, insbesondere C₃₋₈-Cycloalkyl, Cycloalkylalkyl, insbesondere C₃₋₈-Cycloalkyl-C₁₋₁₂-alkyl, Alkenyl, insbesondere C₂₋₁₈-Alkenyl, Alkinyl, insbesondere C₂₋₁₈-Alkinyl, Heteroalkyl, Heterocycloalkyl, Alkoxy, insbesondere C₁₋₁₈-Alkoxy, Alkoxyalkyl, insbesondere C₁₋₁₈-Alkoxy-C₁₋₁₈-alkyl, Alkylsulfanyl, insbesondere C₁₋₁₈-Alkylsulfanyl, Alkylsulfinyl, insbesondere C₁₋₁₈-Alkylsulfinyl, Alkylsulfonyl, insbesondere C₁₋₁₈-Alkylsulfonyl, Alkanoyl, insbesondere C₁₋₁₈-Alkanoyl, Alkanoyloxy, insbesondere C₁₋₁₈-Alkanoyloxy, Hydroxycarbonyl, Alkoxycarbonyl, insbesondere C₁₋₁₈-Alkoxycarbonyl, Alkylaminocarbonyl, insbesondere C₁₋₁₈-Alkylaminocarbonyl, Alkylsulfanylcarbonyl, insbesondere C₁₋₁₈-Alkylsulfanylcarbonyl, Hydroxy, Hydroxyalkyl, insbesondere Hydroxy-C₁₋₁₈-alkyl, Amino, Alkylamino, insbesondere (C₁₋₁₈-Alkyl)NH oder Di-(C₁₋₁₈-Alkyl)N, Aryl, insbesondere C₆₋₁₀-Aryl, Arylalkyl, insbesondere C₆₋₁₀-Aryl-C₁₋₁₂-alkyl, Aryloxy, insbesondere C₆₋₁₀-Aryloxy, Arylamino, insbesondere C₆₋₁₀-Arylamino, Arylsulfanyl, insbesondere C₆₋₁₀-Arylsulfanyl, Arylsulfinyl, insbesondere C₆₋₁₀-Arylsulfinyl, Arylsulfonyl, insbesondere C₆₋₁₀-Arylsulfonyl, Arylcarbonyl, insbesondere C₆₋₁₀-Arylcar-bonyl, Arylcarbonyloxy, insbesondere C₆₋₁₀-Arylcarbonyloxy, Aryloxycarbonyl, insbesondere C₆₋₁₀-Aryloxycarbonyl, Arylaminocarbonyl, insbesondere C₆₋₁₀-Arylaminocarbonyl, Arylsulfanylcarbonyl, insbesondere C₆₋₁₀-Arylsulfanylcarbonyl, Heteroaryl, Heteroarylalkyl, insbesondere Heteroaryl-C₁₋₁₂-alkyl, Heteroaryloxy, Heteroarylamino, Heteroarylsulfanyl, Heteroarylsulfonyl, Heteroarylsulfoxidyl, Heteroarylcarbonyl, Heteroarylcarbonyloxy, Heteroaryloxycarbonyl, Heteroarylaminocarbonyl, Heteroarylsulfanylcarbonyl, Alkoxysulfonyl, insbesondere C₁₋₁₈-Alkoxysulfonyl, Alkoxycarbinol, insbesondere C₁₋₁₂-Alkoxycarbinol, Sulfo, Sulfino, Sulfeno, Formyl oder Thioformyl stehen, wobei alle Reste des sich so ergebenden Moleküls, insbesondere die aliphatischen und aromatischen Reste jeweils unabhängig voneinander gegebenenfalls auch ein- oder mehrfach, insbesondere ein-, zwei- oder dreifach, vorzugsweise einfach, substituiert sein können, insbesondere durch Substituenten ausgewählt aus den zuvor genannten Resten sowie ausgewählt aus Halogen, insbesondere Chlor, Brom, Iod oder Fluor, und Nitro.

In einer besonders bevorzugten Ausführungsform stehen X für Wasserstoff und Y, R¹ und R² unabhängig voneinander für Trifluormethyl, Alkyl, insbesondere C₁₋₂₂-Alkyl, vorzugsweise C₁₋₁₈-Alkyl, Cycloalkyl, insbesondere C₃₋₈-Cycloalkyl, Cycloalkylalkyl, insbesondere C₃₋₈-Cycloalkyl-C₁₋₁₂-alkyl, Alkenyl, insbesondere C₂₋₁₈-Alkenyl, Alkinyl, insbesondere C₂₋₁₈-Alkinyl, Heteroalkyl, Heterocycloalkyl, Alkanoyl, insbesondere C₁₋₁₈-Alkanoyl, Hydroxycarbonyl, Alkoxycarbonyl, insbesondere C₁₋₁₈-Alkoxycarbonyl, Alkylaminocarbonyl, insbesondere C₁₋₁₈-Alkylaminocarbonyl, Alkylsulfanylcarbonyl, insbesondere C₁₋₁₈-Alkylsulfanylcarbonyl, Aryl, insbesondere C₆₋₁₀-Aryl, Arylalkyl, insbesondere C₆₋₁₀-Aryl-C₁₋₁₂-alkyl, Arylcarbonyl, insbesondere C₆₋₁₀-Arylcarbonyl, Aryloxycarbonyl, insbesondere C₆₋₁₀-Aryloxycarbonyl, Arylaminocarbonyl, insbesondere C₆₋₁₀-Arylaminocarbonyl, Arylsulfanylcarbonyl, insbesondere C₆₋₁₀-Arylsulfanylcarbonyl, Heteroaryl, Heteroarylalkyl, insbesondere Heteroaryl-C₁₋₁₂-alkyl, Heteroarylcarbonyl, Heteroaryloxycarbonyl, Heteroarylaminocarbonyl, Heteroarylsulfanylcarbonyl oder Formyl, wobei vorzugsweise auch Y für Wasserstoff steht, und wobei alle Reste des sich so ergebenden Moleküls, insbesondere die aliphatischen und aromatischen Reste jeweils unabhängig voneinander gegebenenfalls auch ein- oder mehrfach, insbesondere ein-, zwei- oder dreifach, vorzugsweise einfach, substituiert sein können, insbesondere durch Substituenten ausgewählt aus den zuvor genannten Resten sowie ausgewählt aus Halogen, insbesondere Chlor, Brom, Iod oder Fluor, Hydroxy, Hydroxyalkyl, insbesondere Hydroxy-C₁₋₁₈-alkyl, Hydroxycarbonyl, Hydroxycarbonylalkyl, insbesondere Hydroxycarbonyl-C₁₋₁₈-alkyl, Alkoxy, insbesondere C₁₋₁₈-Alkoxy, Alkoxyalkyl, insbesondere C₁₋₁₈-Alkoxy-C₁₋₁₈-alkyl, Alkoxycarbonyl, insbesondere C₁₋₁₈-Alkoxycarbonyl, Alkoxycarbonylalkyl, insbesondere C₁₋₁₈-Alkoxy-carbonyl-C₁₋₁₈-alkyl, Amino, Alkylamino, insbesondere (C₁₋₁₈-Alkyl)NH oder Di-(C₁₋₁₈-Alkyl)N, Alkanoyloxy, insbesondere C₁₋₁₈-Alkanoyloxy, Alkylsulfonyl, insbesondere C₁₋₁₈-Alkylsulfonyl, Arylsulfonyl, insbesondere C₆₋₁₀-Arylsulfonyl, Nitro oder Sulfo.

In einer weiteren besonders bevorzugten Ausführungsform stehen X und Y unabhängig voneinander für Wasserstoff oder C₁₋₆-Alkyl, vorzugsweise für Wasserstoff, und R¹ und R² unabhängig voneinander für Alkyl, insbesondere C₁₋₁₈-Alkyl, Aryl, insbesondere Phenyl, oder Arylalkyl, insbesondere Phenyl-C₁₋₆-alkyl, wobei die genannten Reste gegebenenfalls auch ein- oder mehrfach substituiert sein können, insbesondere durch Reste ausgewählt aus Alkyl, insbesondere C₁₋₁₈-Alkyl, Halogen, insbesondere Chlor, Brom oder Fluor, Hydroxy, Hydroxyalkyl, insbesondere Hydroxy-C₁₋₁₈-alkyl, Hydroxycarbonyl, Hydroxycarbonylalkyl, insbesondere Hydroxycarbonyl-C₁₋₁₈-alkyl, Alkoxy, insbesondere C₁₋₁₈-Alkoxy, Alkoxyalkyl, insbesondere C₁₋₁₈-Alkoxy-C₁₋₁₈-alkyl, Alkoxycarbonyl, insbesondere C₁₋₁₈-Alkoxycarbonyl, Alkoxycarbonylalkyl, insbesondere C₁₋₁₈-Alkoxy-carbonyl-C₁₋₁₈-alkyl, Amino, Alkylamino, insbesondere (C₁₋₁₈-Alkyl)NH oder Di-(C₁₋₁₈-Alkyl)N, Alkanoyloxy, insbesondere C₁₋₁₈-Alkanoyloxy, Alkylsulfonyl, insbesondere C₁₋₁₈-Alkylsulfonyl, Arylsulfonyl, insbesondere C₆₋₁₀-Arylsulfonyl, Nitro oder Sulfo.

In einer weiteren besonders bevorzugten Ausführungsform stehen X und Y für Wasserstoff, R¹ für einen gegebenenfalls substituierten Rest ausgewählt aus Alkyl, insbesondere C₁₋₁₈-Alkyl, Aryl, insbesondere Phenyl, und Arylalkyl, insbesondere Phenyl-C₁₋₆-alkyl, und R² für durch mindestens eine Hydroxy-Gruppe, C₁₋₆-Alkoxy-Gruppe, Hydroxy-C₁₋₆-alkyl-Gruppe, C₁₋₆-Alkoxy-C₁₋₆-alkylGruppe, Hydroxycarbonyl-Gruppe, Hydroxycarbonyl-C₁₋₆-alkyl-Gruppe, C₁₋₆-AlkoxycarbonylGruppe oder C₁₋₆-Alkoxycarbonyl-C₁₋₆-alkyl-Gruppe sowie gegebenenfalls durch weitere Reste substituiertes Alkyl, insbesondere C₁₋₁₈-Alkyl, Aryl, insbesondere Phenyl, oder Arylalkyl, insbesondere Phenyl-C₁₋₆-alkyl, wobei die Substituenten bzw. weiteren Reste vorzugsweise ausgewählt sind aus C₁₋₆-Alkyl, insbesondere Methyl, Halogen, insbesondere Chlor, Brom oder Fluor, sowie weiteren Hydroxy-, C₁₋₆-Alkoxy-, Hydroxy-C₁₋₆-alkyl-, C₁₋₆-Alkoxy-C₁₋₆-alkyl-, Hydroxycarbonyl-, Hydroxycarbonyl-C₁₋₆-alkyl, C₁₋₆-Alkoxycarbonyl- oder C₁₋₆-Alkoxycarbonyl-C₁₋₆-alkyl-Gruppen.

In einer ganz besonders bevorzugten Ausführungsform stehen X und Y für Wasserstoff, R¹ für gegebenenfalls substituiertes Phenyl und R² für durch mindestens eine Hydroxy-Gruppe, C₁₋₆-Alkoxy-Gruppe, Hydroxy-C₁₋₆-alkyl-Gruppe, C₁₋₆-Alkoxy-C₁₋₆-alkyl-Gruppe, Hydroxycarbonyl-Gruppe, Hydroxycarbonyl-C₁₋₆-alkyl-Gruppe, C₁₋₆-Alkoxycarbonyl-Gruppe oder C₁₋₆-Alkoxycarbonyl-C₁₋₆-alkyl-Gruppe sowie gegebenenfalls durch weitere Reste substituiertes Phenyl, wobei die Substituenten bzw. weiteren Substituenten vorzugsweise ausgewählt sind aus C₁₋₆-Alkyl, insbesondere Methyl, Halogen, insbesondere Chlor, Brom oder Fluor, sowie weiteren Hydroxy-, C₁₋₆-Alkoxy-, Hydroxy-C₁₋₆-alkyl-, C₁₋₆-Alkoxy-C₁₋₆-alkyl-, Hydroxycarbonyl-, Hydroxycarbonyl-C₁₋₆-alkyl, C₁₋₆-Alkoxycarbonyl- oder C₁₋₆-Alkoxycarbonyl-C₁₋₆-alkyl-Gruppen.

In dieser ganz besonders bevorzugten Ausführungsform handelt es sich bei dem Harnstoff-Derivat um einen Sulfonylharnstoff gemäß Formel (I) oder (II) oder um einen Sulfonylthioharnstoff gemäß Formel (III) oder (IV) oder um Mischungen davon, mit jeweils R = Wasserstoff oder C₁₋₆-Alkyl und wobei die Alkyl- und Arylgruppen der zuvor genannten Verbindungen der Formeln (I), (II), (III) und (IV) jeweils gegebenenfalls weitere Substituenten, insbesondere ausgewählt aus den bereits zuvor genannten, vor allem ausgewählt aus C₁₋₆-Alkyl, insbesondere Methyl, Halogen, insbesondere Chlor, Brom oder Fluor, sowie weiteren Hydroxy-, C₁₋₆-Alkoxy-, Hydroxy-C₁₋₆-alkyl-, C₁₋₆-Alkoxy-C₁₋₆-alkyl-, Hydroxycarbonyl-, Hydroxycarbonyl-C₁₋₆-alkyl, C₁₋₆-Alkoxycarbonyl- oder C₁₋₆-Alkoxycarbonyl-C₁₋₆-alkyl-Gruppen tragen können.

C₁₋₁₈-Alkyl steht erfindungsgemäß jeweils unabhängig voneinander für alle gesättigten linearen und verzweigten Alkyl-Reste mit bis zu 18 C-Atomen, wobei C₁₋₆-Alkyl-Reste bevorzugt sind. C₁₋₆-Alkyl steht erfindungsgemäß für alle gesättigten linearen und verzweigten Alkyl-Reste mit bis zu 6 C-Atomen, insbesondere für Methyl, Ethyl, n-Propyl, i-Propyl, n-Butyl, i-Butyl, t-Butyl sowie alle Isomere des Pentyl und des Hexyl.

C₃₋₈-Cycloalkyl steht erfindungsgemäß jeweils unabhängig voneinander für alle cyclischen Alkyl-Reste mit 3 bis 8 C-Atomen, vorzugsweise mit 5 bis 6 C-Atomen, wobei die Reste gesättigt oder ungesättigt sein können, insbesondere für Cyclopentyl, Cyclohexyl oder Cyclopentadienyl.

C₂₋₁₈-Alkenyl steht erfindungsgemäß jeweils unabhängig voneinander für alle linearen und verzweigten Alkyl-Reste mit bis zu 18 C-Atomen, die mindestens eine Doppelbindung enthalten, wobei C₂₋₆-Alkenyl-Reste bevorzugt sind. C₂₋₆-Alkenyl steht erfindungsgemäß für alle linearen und verzweigten Alkyl-Reste mit bis zu 6 C-Atomen, die mindestens eine Doppelbindung enthalten, insbesondere für Ethenyl, Propenyl, i-Propenyl sowie alle Isomere des Butenyl, Pentenyl und Hexenyl.

C₂₋₁₈-Alkinyl steht erfindungsgemäß jeweils unabhängig voneinander für alle linearen und unverzweigten Alkyl-Reste mit bis zu 18 C-Atomen, die mindestens eine Dreifachbindung enthalten, wobei C₂₋₆-Alkinyl-Reste bevorzugt sind. C₂₋₆-Alkinyl steht erfindungsgemäß für alle linearen und unverzweigten Alkyl-Reste mit bis zu 6 C-Atomen, die mindestens eine Dreifachbindung enthalten, insbesondere für Ethinyl, Propinyl, i-Propinyl sowie alle Isomere des Butinyl, Pentinyl und Hexinyl.

Heteroalkyl steht erfindungsgemäß jeweils unabhängig voneinander für alle gesättigten und ein- oder mehrfach ungesättigten, linearen oder verzweigten Alkyl-Reste, die mindestens ein, bevorzugt genau ein Heteroatom, insbesondere ausgewählt aus O, S und N, enthalten, wobei die Summe aus C- und Hetero-Atomen bevorzugt bis zu 18, besonders bevorzugt bis zu 6, beträgt.

Heterocycloalkyl steht erfindungsgemäß jeweils unabhängig voneinander für alle cyclischen Alkyl-Reste, die mindestens ein, bevorzugt genau ein, Heteroatom, insbesondere ausgewählt aus O, S oder N, enthalten, wobei der Ring vorzugsweise drei- bis achtgliederig, besonders bevorzugt fünfbis sechsgliedrig ist. Beispiele hierfür sind Tetrahydrofuranyl, Tetrahydrothiophenyl, Pyrrolidinyl, 2-Thiazolinyl, Tetrahydrothiazolyl, Tetrahydrooxazolyl, Piperidinyl, Piperazinyl, Morpholinyl und Thiomorpholinyl.

C₁₋₁₈-Alkoxy steht erfindungsgemäß jeweils unabhängig voneinander für alle gesättigten und ungesättigten, linearen und verzweigten Alkyl-Reste mit bis zu 18 C-Atomen, die über ein Sauerstoff-Atom gebunden sind, wobei C₁₋₆-Alkoxy-Reste bevorzugt sind. C₁₋₆-Alkoxy steht erfindungsgemäß jeweils unabhängig voneinander für alle gesättigten und ungesättigten, linearen und verzweigten Alkyl-Reste mit bis zu 6 C-Atomen, die über ein Sauerstoff-Atom gebunden sind, insbesondere für Methoxy und Ethoxy.

C₁₋₁₈-Alkylsulfanyl steht erfindungsgemäß jeweils unabhängig voneinander für alle gesättigten und ungesättigten, linearen und verzweigten Alkyl-Reste mit bis zu 18 C-Atomen, die über ein Schwefel-Atom gebunden sind, wobei C₁₋₆-Alkylsulfanyl-Reste bevorzugt sind. C₁₋₆-Alkylsulfanyl steht erfindungsgemäß für alle gesättigten und ungesättigten, linearen und verzweigten Alkyl-Reste mit bis zu 6 C-Atomen, die über ein Schwefel-Atom gebunden sind, insbesondere für Methysulfanyl und Ethylsulfanyl.

C₁₋₁₈-Alkylsulfinyl steht erfindungsgemäß jeweils unabhängig voneinander für alle gesättigten und ungesättigten, linearen und verzweigten Alkyl-Reste mit bis zu 18 C-Atomen, die über eine SO-Gruppe gebunden sind, wobei C₁₋₆-Alkylsulfonyl-Reste bevorzugt sind. C₁₋₆-Alkylsulfinyl steht erfindungsgemäß für alle gesättigten und ungesättigten, linearen und verzweigten Alkyl-Reste mit bis zu 6 C-Atomen, die über eine SO-Gruppe gebunden sind, insbesondere für Methylsulfinyl und Ethylsulfinyl.

C₁₋₁₈-Alkylsulfonyl steht erfindungsgemäß jeweils unabhängig voneinander für alle gesättigten und ungesättigten, linearen und verzweigten Alkyl-Reste mit bis zu 18 C-Atomen, die über eine SO₂-Gruppe gebunden sind, wobei C₁₋₆-Alkylsulfoxidyl-Reste bevorzugt sind. C₁₋₆-Alkylsulfonyl steht erfindungsgemäß für alle gesättigten und ungesättigten, linearen und verzweigten Alkyl-Reste mit bis zu 6 C-Atomen, die über eine SO₂-Gruppe gebunden sind, insbesondere für Methylsulfonyl und Ethylsulfonyl.

C₁₋₁₈-Alkanoyl steht erfindungsgemäß jeweils unabhängig voneinander für alle gesättigten und ungesättigten, linearen und verzweigten Alkyl-Reste mit bis zu 18 C-Atomen, die über eine Carbonyl-Gruppe gebunden sind, wobei C₁₋₆-Alkanoyl-Reste bevorzugt sind. C₁₋₆-Alkanoyl steht erfindungsgemäß für alle gesättigten und ungesättigten, linearen und verzweigten Alkyl-Reste mit bis zu 6 C-Atomen, die über eine Carbonyl-Gruppe gebunden sind, insbesondere für Methycarbonyl und Ethylcarbonyl.

C₁₋₁₈-Alkanoyloxy steht erfindungsgemäß jeweils unabhängig voneinander für alle gesättigten und ungesättigten, linearen und verzweigten Alkyl-Reste mit bis zu 18 C-Atomen, die über eine Carbonyloxy-Gruppe gebunden sind, wobei C₁₋₆-Alkanoyloxy-Reste bevorzugt sind. C₁₋₆-Alkanoyloxy steht erfindungsgemäß für alle gesättigten und ungesättigten, linearen und verzweigten Alkyl-Reste mit bis zu 6 C-Atomen, die über eine Carbonyloxy-Gruppe gebunden sind, insbesondere für Methanoyloxy, Ethanoyloxy, n-Propanoyloxy und i-Propanoyloxy.

C₁₋₁₈-Alkoxycarbonyl steht erfindungsgemäß jeweils unabhängig voneinander für alle gesättigten und ungesättigten, linearen und verzweigten Alkyl-Reste mit bis zu 18 C-Atomen, die über eine Oxycarbonyl-Gruppe gebunden sind, wobei C₁₋₆-Alkoxycarbonyl-Reste bevorzugt sind. C₁₋₆-Alkoxycarbonyl steht erfindungsgemäß für alle gesättigten und ungesättigten, linearen und verzweigten Alkyl-Reste mit bis zu 6 C-Atomen, die über eine Oxycarbonyl-Gruppe gebunden sind, insbesondere für Methoxycarbonyl und Ethoxycarbonyl.

C₁₋₁₈-Alkylaminocarbonyl steht erfindungsgemäß jeweils unabhängig voneinander für eine Aminocarbonyl-Gruppe, die ein- oder zweifach durch einen gesättigten oder ungesättigten, linearen oder verzweigten Alkyl-Rest mit bis zu 18 C-Atomen substituiert ist, wobei ein- oder zweifach durch C₁₋₆-Alkyl-Gruppen substituierte Aminocarbonyl-Reste, insbesondere Monomethylaminocarbonyl, Diemethylaminocarbonyl, Monoethylaminocarbonyl und Diethylaminocarbonyl, bevorzugt sind.

C₁₋₁₈-Alkylsulfanylcarbonyl steht erfindungsgemäß jeweils unabhängig voneinander für alle gesättigten und ungesättigten, linearen und verzweigten Alkyl-Reste mit bis zu 18 C-Atomen, die über eine Thiocarbonyl-Gruppe gebunden sind, wobei C₁₋₆-Alkylsulfanylcarbonyl-Reste bevorzugt sind.

C₁₋₆-Alkylsulfanylcarbonyl steht erfindungsgemäß für alle gesättigten und ungesättigten, linearen und verzweigten Alkyl-Reste mit bis zu 6 C-Atomen, die über eine Thiocarbonyl-Gruppe gebunden sind, insbesondere für Methylthiocarbonyl und Ethylthiocarbonyl.

(C₁₋₁₈-Alkyl)NH steht erfindungsgemäß jeweils unabhängig voneinander für alle gesättigten und ungesättigten, linearen und verzweigten Alkylreste mit bis zu 18 C-Atomen, die über eine Hydrogenamino-Gruppe gebunden sind, wobei (C₁₋₆-Alkyl)NH bevorzugt ist. (C₁₋₆-Alkyl)NH steht erfindungsgemäß für alle gesättigten und ungesättigten, linearen und verzweigten Alkyl-Reste mit bis zu 6 C-Atomen, die über eine Hydrogenamino-Gruppe gebunden sind, insbesondere für CH₃NH und C₂H₅NH.

Di-(C₁₋₁₈-Alkyl)N steht erfindungsgemäß jeweils unabhängig voneinander für alle gesättigten und ungesättigten, linearen und verzweigten Alkylreste mit bis zu 18 C-Atomen, die über eine (C₁₋₁₈-Alkyl)amino-Gruppe gebunden sind, wobei Di-(C₁₋₆-Alkyl)N bevorzugt ist. Die beiden Alkyl-Reste können hierbei gleich oder unterschiedlich voneinander sein. Di-(C₁₋₆-Alkyl)N steht erfindungsgemäß für alle gesättigten und ungesättigten, linearen und verzweigten Alkylreste mit bis zu 6 C-Atomen, die über eine (C₁₋₆-Alkyl)amino-Gruppe gebunden sind, insbesondere für (CH₃)₂N und (C₂H₅)₂N.

C₆₋₁₀-Aryl steht erfindungsgemäß, insbesondere auch in C₆₋₁₀-Aryl-C₁₋₁₂-alkyl, C₆₋₁₀-Aryloxy, C₆₋₁₀-Arylamino, C₆₋₁₀-Arylsulfanyl, C₆₋₁₀-Arylsulfonyl, C₆₋₁₀-Arylsulfoxidyl, C₆₋₁₀-Arylcarbonyl, C₆₋₁₀-Arylcarbonyloxy, C₆₋₁₀-Aryloxycarbonyl, C₆₋₁₀-Arylaminocarbonyl und C₆₋₁₀-Arylsulfanylcarbonyl, vorzugsweise für Phenyl oder Naphthyl, besonders bevorzugt für Phenyl.

Heteroaryl steht erfindungsgemäß, insbesondere auch in Heteroaryl-C₁₋₁₂-alkyl, Heteroaryloxy, Heteroarylamino, Heteroarylsulfanyl, Heteroarylsulfonyl, Heteroarylsulfoxidyl, Heteroarylcarbonyl, Heteroarylcarbonyloxy, Heteroaryloxycarbonyl, Heteroarylaminocarbonyl und Heteroarylsulfanylcarbonyl, sofern nicht anders angegeben, für einen mindestens ein Heteroatom ausgewählt aus O, S und N enthaltenden aromatischen Rest mit 5 bis 10, vorzugsweise 5 oder 6, Ringgliedern, vorzugsweise ausgewählt aus Furanyl, Thienyl, Thiophenyl, Pyrrolyl, Isopyrrolyl, Pyrazolyl, Imidazolyl, Oxazolyl, Thiazolyl, Isothiazolyl, Pyridinyl, Pyridazinyl, Pyrimidinyl, Pyrazinyl, Triazinyl, Benzofuranyl, Benzothiophenyl, Indolyl, Chinolinyl, Isochinolinyl, Benzimidazolyl, Indazolyl, Pyridofuranyl und Pyridothienyl.

In C₆₋₁₀-Aryl-C₁₋₁₂-alkyl und Heteroarylalkyl kann der Alkyl-Rest gesättigt oder ungesättigt, verzweigt oder unverzweigt sein. Bevorzugte Reste sind Benzyl, Phenylethyl, Naphthylmethyl und Naphthylethyl.

Nach einer weiteren bevorzugten Ausführungsform des erfindungsgemäßen Verfahrens handelt es sich bei den Textilien um chemiefaser- und/oder naturfaserhaltige Textilien.

Zu den Naturfasern zählen insbesondere Baumwolle, Leinen, Wolle (z.B. auch umfassend Schurwolle, Angora-Naturfaser, Kaschmir-Naturfaser, Lama-Naturfaser, Alpaka-Naturfaser, Kamel-Naturfaser, Mohair-Naturfaser, Vikunja-Naturfaser) und Seide. Während die Textilbehandlung (bzw. Waschbarkeit) von Baumwolle, was die Waschtemperatur angeht, unkritisch ist, da ohne weiteres hohe Temperaturen (z.B. 60-95 °C) verträglich sind, erfordert die Pflege von Wolle und Seide besondere Sorgfalt, da Textilien aus diesen Fasern gegenüber erhöhten Temperaturen sehr empfindlich sind.

Das erfindungsgemäße Verfahren hat nun bei der Behandlung insbesondere von Textilien enthaltend Wolle und/oder Seide den Vorteil, dass trotz niedriger Wasch- bzw. Behandlungstemperatur (z.B. T ≤ 40 °C, beispielsweise 10 °C bis ≤ 30 °C oder bis ≤ 20 °C) eine besonders effiziente Entfernung von Gerüchen erfolgt, die von Körperausdünstungen, insbesondere Schweiß herrühren. Nach einer weiteren bevorzugten Ausführungsform des erfindungsgemäßen Verfahrens handelt es sich bei den Textilien daher um Textilien mit Woll- und/oder Seidenanteil. Es kann sich selbstverständlich auch um Textilien handeln, die vollständig aus Seide oder Wolle bestehen, z.B. eine Seidenbluse oder um Wollsocken. Bevorzugt sind aber auch Fasermischungen, die Seide und/oder Wolle neben anderen Fasern, wie z.B. Baumwolle umfassen.

Auch Chemiefasern sind in der Regel temperaturempfindlich, sie werden meist bei Temperaturen < 60 °C gewaschen, z.B. bei Temperaturen ≤ 40 °C (beispielsweise 10 °C bis ≤ 30 °C oder bis ≤ 20 °C). Hier ergibt sich der gleiche Vorteil, nämlich dass trotz niedriger Wasch- bzw. Behandlungstemperatur eine besonders effiziente Entfernung von Gerüchen erfolgt, die von Körperausdünstungen, insbesondere Schweiß herrühren. Nach einer weiteren bevorzugten Ausführungsform des erfindungsgemäßen Verfahrens handelt es sich bei den Textilien daher um Textilien mit Chemiefaseranteil, z.B. Viskose oder Polyester. Es kann sich selbstverständlich auch um Textilien handeln, die vollständig aus Chemiefaser bestehen, z.B. ein Viskosehemd. Bevorzugt sind aber auch Fasermischungen, die Chemiefasern, wie z.B. Viskose oder Polyester neben anderen Fasern, wie z.B. Baumwolle umfassen.

Besonders vorteilhaft ist es, wenn das erfindungsgemäße Verfahren in einer automatischen Waschmaschine durchgeführt wird. Nach einer weiteren bevorzugten Ausführungsform des erfindungsgemäßen Verfahrens findet dabei der Kontakt der Harnstoffmit dem zu behandelnden Textil im Rahmen des Waschgangs und/oder des Spülgangs stattfindet.

Die Konzentration der erfindungsgemäß eingesetzten Harnstoff-Derivate in der wäßrigen Behandlungsflotte liegt beim erfindungsgemäßen Verfahren vorzugsweise im Bereich von 0,001 g/l bis 0,6 g/l, insbesondere von 0,01 g/l bis 0,3 g/l.

Ein weiterer Gegenstand der Erfindung liegt in der Verwendung von Harnstoff-Derivaten bei der Textilbehandlung zur Inhibierung von Körpergerüchen auf Textilien.

Dabei ist es besonders bevorzugt, dass die Harnstoff-Derivate als Bestandteil eines Textilbehandlungsmittels, insbesondere eines Waschmittels, eines Nachbehandlungsmittels (wie vorzugsweise Weichspülmittel, Hygienespüler) oder eines Textilerfrischers vorliegen. Dies entspricht einer bevorzugten Ausführungsform des erfindungsgemäßen Verfahrens. Erfindungsgemäß einzusetzende Harnstoff-Derivate sind in den erfindungsgemäßen Mitteln vorzugsweise in einer Menge von bis zu 20 Gew.-%, besonders bevorzugt in Mengen von 0,001 bis 10 Gew.-%, insbesondere von 0,01 bis 5 Gew.-%, vor allem von 0,1 bis 2 Gew.-% enthalten.

Wenn die erfindungsgemäße Verwendung im Rahmen eines Wäschewaschprozesses, insbesondere in einer automatischen Waschmaschine erfolgt, so liegt wiederum eine bevorzugte Ausführungsform der Erfindung vor.

Erfindungsgemäße Textilbehandlungsmittel wurden bereits weiter oben genannt, dazu zählen z.B. auch die Textilerfrischer. Besonders bevorzugte Textilerfrischer sind flüssige Mittel zum Besprühen von Textilien im Haushalt, welche neben den Harnstoff-Derivaten vorzugsweise noch weitere Inhaltsstoffe enthalten, um flüchtige, unangenehm riechende Moleküle zu absorbieren und insbesondere durch angenehme Düfte zu überdecken bzw. zu maskieren. Zur Absorption können insbesondere Cyclodextrine und/oder Ricinoleate (wie insbesondere Zinkricinoleat) eingesetzt werden.

Nach einer weiteren bevorzugten Ausführungsform weist das erfindungsgemäße Textilbehandlungsmittel, wenigstens eine, vorzugsweise mehrere, aktive Komponenten, insbesondere wasch-, pflege-, reinigungsaktive und/oder kosmetische Komponenten auf, vorteilhafterweise ausgewählt aus der Gruppe umfassend anionische Tenside, kationische Tenside, amphotere Tenside, nichtionische Tenside, Acidifizierungsmittel, Alkalisierungsmittel, Anti-Knitter-Verbindungen, antibakterielle Stoffe, Antioxidantien, Antiredepositionsmittel, Antistatika, Bleichmittel, Bleichaktivatoren, Bleichstabilisatoren, Bleichkatalysatoren, Bügelhilfsmittel, Cobuilder, Duftstoffe, Einlaufverhinderer, Elektrolyte, Enzyme, Farbschutzstoffe, Färbemittel, Farbstoffe, Farbübertragungsinhibitoren, Fluoreszenzmittel, Fungizide, Germizide, geruchskomplexierende Substanzen, Hilfsmittel, Hydrotrope, Klarspüler, Komplexbildner, Konservierungsmittel, Korrosionsinhibitoren, wassermischbare organische Lösungsmittel, optische Aufheller, Parfüme, Parfümträger, Perlglanzgeber, pH-Stellmittel, Phobier- und Imprägniermittel, Polymere, Quell- und Schiebefestmittel, Schauminhibitoren, Schichtsilikate, schmutzabweisende Stoffe, Silberschutzmittel, Silikonöle, Soil release-Wirkstoffe, UV-Schutz-Substanzen, Viskositätsregulatoren, Verdickungsmittel, Verfärbungsinhibitoren, Vergrauungsinhibitoren, Vitamine und/oder Weichspüler. Im Sinne dieser Erfindung beziehen sich Angaben für das erfindungsgemäße Textilbehandlungsmittel in Gew.-%, wenn nicht anders angegeben, auf das Gesamtgewicht des erfindungsgemäßen Textilbehandlungsmittels.

Die Mengen der einzelnen Inhaltsstoffe in den erfindungsgemäßen Textilbehandlungsmitteln orientieren sich jeweils am Einsatzzweck der betreffenden Mittel und der Fachmann ist mit den Größenordnungen der einzusetzenden Mengen der Inhaltsstoffe vertraut oder kann diese der zugehörigen Fachliteratur entnehmen. Je nach Einsatzzweck der erfindungsgemäßen Mittel wird man z.B. den Tensidgehalt höher oder niedriger wählen. Üblicherweise kann z.B. der Tensidgehalt z. B. von Waschmitteln zwischen 10 und 50 Gew.-%, vorzugsweise zwischen 12,5 und 30 Gew.-% und insbesondere zwischen 15 und 25 Gew.-% betragen, während Weichspüler z.B. zwischen 5 und 30 Gew.-%, vorzugsweise zwischen 10 und 20 Gew.-% Tenside enthalten können.

In dem erfindungsgemäßen Textilbehandlungsmittel sind Duftstoff(e) enthalten. Beispiele für besonders geeignete Duftstoffe wurden schon weiter oben genannt. Der Gehalt an Duftstoffen in dem erfindungsgemäßen Textilbehandlungsmittel beträgt 0,001 Gew.-% bis 10 Gew.-%, vorteilhafterweise 0,01 bis 5 Gew.-% und insbesondere 0,1 Gew.-% bis 3 Gew.-%, Gew.-% bezogen auf das gesamte Textilbehandlungsmittel.

Die erfindungsgemäßen Textilbehandlungsmittel können Tenside enthalten, wobei insbesondere anionische Tenside, nichtionische Tenside und deren Gemische, aber auch kationische Tenside in Frage kommen. Geeignete nichtionische Tenside sind insbesondere Ethoxylierungs- und/oder Propoxylierungsprodukte von Alkylglykosiden und/oder linearen oder verzweigten Alkoholen mit jeweils 12 bis 18 C-Atomen im Alkylteil und 3 bis 20, vorzugsweise 4 bis 10 Alkylethergruppen. Weiterhin sind entsprechende Ethoxylierungs- und/oder Propoxylierungsprodukte von N-Alkylaminen, vicinalen Diolen, Fettsäureestern und Fettsäureamiden, die hinsichtlich des Alkylteils den genannten langkettigen Alkoholderivaten entsprechen, sowie von Alkylphenolen mit 5 bis 12 C-Atomen im Alkylrest brauchbar.

Geeignete anionische Tenside sind insbesondere Seifen und solche, die Sulfat- oder SulfonatGruppen mit bevorzugt Alkaliionen als Kationen enthalten. Verwendbare Seifen sind bevorzugt die Alkalisalze der gesättigten oder ungesättigten Fettsäuren mit 12 bis 18 C-Atomen. Derartige Fettsäuren können auch in nicht vollständig neutralisierter Form eingesetzt werden. Zu den brauchbaren Tensiden des Sulfat-Typs gehören die Salze der Schwefelsäurehalbester von Fettalkoholen mit 12 bis 18 C-Atomen und die Sulfatierungsprodukte der genannten nichtionischen Tenside mit niedrigem Ethoxylierungsgrad. Zu den verwendbaren Tensiden vom Sulfonat-Typ gehören lineare Alkylbenzolsulfonate mit 9 bis 14 C-Atomen im Alkylteil, Alkansulfonate mit 12 bis 18 C-Atomen, sowie Olefinsulfonate mit 12 bis 18 C-Atomen, die bei der Umsetzung entsprechender Monoolefine mit Schwefeltrioxid entstehen, sowie alpha-Sulfofettsäureester, die bei der Sulfonierung von Fettsäuremethyl- oder -ethylestern entstehen.

Kationische Tenside werden vorzugsweise unter den Esterquats und/oder den quaternären Ammoniumverbindungen (QAV) gemäß der allgemeinen Formel (R^{I})(R^{II})(R^{III})(R^{IV})N⁺ X- ausgewählt, in der R^{I} bis R^{IV} für gleiche oder verschiedene C₁₋₂₂-Alkylreste, C₇₋₂₈-Arylalkylreste oder heterozyklische Reste stehen, wobei zwei oder im Falle einer aromatischen Einbindung wie im Pyridin sogar drei Reste gemeinsam mit dem Stickstoffatom den Heterozyklus, z.B. eine Pyridinium- oder Imidazoliniumverbindung, bilden, und X⁻ für Halogenidionen, Sulfationen, Hydroxidionen oder ähnliche Anionen steht.

Unter Esterquats sollen hier vorzugsweise Verbindungen der allgemeinen Formel VI, verstanden werden, in der R⁵ für einen Alkyl- oder Alkenylrest mit 12 bis 22 Kohlenstoffatomen und 0, 1, 2 oder 3 Doppelbindungen, R⁶ und R⁷ unabhängig voneinander für H, OH oder O(CO)R⁵, s, t und u jeweils unabhängig voneinander für den Wert 1, 2 oder 3 und X- für ein Anion, insbesondere Halogenid, Methosulfat, Methophosphat oder Phosphat sowie Mischungen aus diesen, steht. Beispiele für Verbindungen der Formel (VI) sind Methyl-N-(2-hydroxyethyl)-N,N-di(talgacyl-oxyethyl)ammonium-methosulfat, Bis-(palmitoyl)-ethyl-hydroxyethyl-methyl-ammonium-methosulfat oder Methyl-N,N-bis(acyloxyethyl)-N-(2-hydroxyethyl)ammonium-methosulfat.

Tenside können in den erfindungsgemäßen Textilbehandlungsmitteln in Mengenanteilen von vorzugsweise 5 Gew.-% bis 50 Gew.-%, insbesondere von 8 Gew.-% bis 30 Gew.-%, enthalten sein. Insbesondere in Wäschenachbehandlungsmitteln werden vorzugsweise bis zu 30 Gew.-%, insbesondere 5 Gew.-% bis 15 Gew.-% Tenside, unter diesen bevorzugt wenigstens anteilsweise Kationtenside, eingesetzt.

Ein erfindungsgemäßes Textilbehandlungsmittel enthält vorzugsweise mindestens einen wasserlöslichen und/oder wasserunlöslichen, organischen und/oder anorganischen Builder. Zu den wasserlöslichen organischen Buildersubstanzen gehören Polycarbonsäuren, insbesondere Citronensäure und Zuckersäuren, monomere und polymere Aminopolycarbonsäuren, insbesondere Methylglycindiessigsäure, Nitrilotriessigsäure und Ethylendiamintetraessigsäure sowie Polyasparaginsäure, Polyphosphonsäuren, insbesondere Aminotris(methylenphosphonsäure), Ethylendiamintetrakis(methylenphosphonsäure) und 1-Hydroxyethan-1,1-diphosphonsäure, polymere Hydroxyverbindungen wie Dextrin sowie polymere (Poly-)carbonsäuren, polymere Acrylsäuren, Methacrylsäuren, Maleinsäuren und Mischpolymere aus diesen, die auch geringe Anteile polymerisierbarer Substanzen ohne Carbonsäurefunktionalität einpolymerisiert enthalten können.

Organische Buildersubstanzen können gewünschtenfalls in Mengen bis zu 40 Gew.-%, insbesondere bis zu 25 Gew.-% und vorzugsweise von 1 Gew.-% bis 8 Gew.-% enthalten sein. Mengen nahe der genannten Obergrenze werden vorzugsweise in pastenförmigen oder flüssigen, insbesondere wasserhaltigen, erfindungsgemäßen Textilbehandlungsmitteln eingesetzt. Erfindungsgemäße Wäschenachbehandlungsmittel, wie z.B. Weichspüler, können gegebenenfalls auch frei von organischem Builder sein.

Als wasserlösliche anorganische Buildermaterialien kommen insbesondere Alkalisilikate und Polyphosphate, vorzugsweise Natriumtriphosphat, in Betracht. Als wasserunlösliche, wasserdispergierbare anorganische Buildermaterialien werden insbesondere kristalline oder amorphe Alkalialumosilikate, gewünschtenfalls in Mengen von bis zu 50 Gew.-%, vorzugsweise nicht über 40 Gew.-% und in flüssigen Mitteln insbesondere von 1 Gew.-% bis 5 Gew.-%, eingesetzt. Unter diesen sind die kristallinen Natriumalumosilikate in Waschmittelqualität, insbesondere Zeolith A, P und gegebenenfalls X, bevorzugt. Mengen nahe der genannten Obergrenze werden vorzugsweise in festen, teilchenförmigen Mitteln eingesetzt. Geeignete Alumosilikate weisen insbesondere keine Teilchen mit einer Korngröße über 30 µm auf und bestehen vorzugsweise zu wenigstens 80 Gew.-% aus Teilchen mit einer Größe unter 10 µm.

Geeignete Substitute beziehungsweise Teilsubstitute für das genannte Alumosilikat sind kristalline Alkalisilikate, die allein oder im Gemisch mit amorphen Silikaten vorliegen können. Die in den erfindungsgemäßen Mitteln als Gerüststoffe brauchbaren Alkalisilikate weisen vorzugsweise ein molares Verhältnis von Alkalioxid zu SiO₂ unter 0,95, insbesondere von 1:1,1 bis 1:12 auf und können amorph oder kristallin vorliegen. Bevorzugte Alkalisilikate sind die Natriumsilikate, insbesondere die amorphen Natriumsilikate, mit einem molaren Verhältnis Na₂O:SiO₂ von 1:2 bis 1:2,8.

Buildersubstanzen sind in den erfindungsgemäßen Textilbehandlungsmitteln in Mengen von 5 Gew.-% bis 40 Gew.-% enthalten. Erfindungsgemäße Wäschenachbehandlungsmittel, wie z.B. Weichspüler, sind vorzugsweise frei von anorganischem Builder.

Als geeignete Persauerstoffverbindungen kommen insbesondere organische Persäuren beziehungsweise persaure Salze organischer Säuren, wie Phthalimidopercapronsäure, Perbenzoesäure oder Salze der Diperdodecandisäure, Wasserstoffperoxid und unter den Anwendungsbedingungen Wasserstoffperoxid abgebende anorganische Salze, wie Perborat, Percarbonat und/oder Persilikat, in Betracht. Sofern feste Persauerstoffverbindungen eingesetzt werden sollen, können diese in Form von Pulvern oder Granulaten verwendet werden, die auch in im Prinzip bekannter Weise umhüllt sein können. Besonders bevorzugt wird gewünschtenfalls Alkalipercarbonat, Alkaliperborat-Monohydrat oder insbesondere in flüssigen Textilbehandlungsmitteln Wasserstoffperoxid in Form wäßriger Lösungen, die 3 Gew.-% bis 10 Gew.-% Wasserstoffperoxid enthalten, eingesetzt. Falls ein erfindungsgemäßes Textilbehandlungsmittel Bleichmittel, wie vorzugsweise Persauerstoffverbindungen, enthält, sind diese in Mengen von vorzugsweise bis zu 50 Gew.-%, insbesondere von 5 Gew.-% bis 30 Gew.-%, vorhanden. Der Zusatz geringer Mengen bekannter Bleichmittelstabilisatoren wie beispielsweise von Phosphonaten, Boraten bzw. Metaboraten und Metasilikaten sowie Magnesiumsalzen wie Magnesiumsulfat kann zweckdienlich sein.
Als Bleichaktivatoren können Verbindungen, die unter Perhydrolysebedingungen aliphatische Peroxocarbonsäuren mit vorzugsweise 1 bis 10 C-Atomen, insbesondere 2 bis 4 C-Atomen, und/oder gegebenenfalls substituierte Perbenzoesäure ergeben, eingesetzt werden. Geeignet sind Substanzen, die O- und/oder N-Acylgruppen der genannten C-Atomzahl und/oder gegebenenfalls substituierte Benzoylgruppen tragen. Bevorzugt sind mehrfach acylierte Alkylendiamine, insbesondere Tetraacetylethylendiamin (TAED). Auch Kombinationen konventioneller Bleichaktivatoren können eingesetzt werden. Derartige Bleichaktivatoren können im üblichen Mengenbereich, vorzugsweise in Mengen von 1 Gew.-% bis 10 Gew.-%, insbesondere 2 Gew.-% bis 8 Gew.-%, bezogen auf gesamtes Textilbehandlungsmittel, enthalten sein.

Als in den Textilbehandlungsmitteln verwendbare Enzyme kommen solche aus der Klasse der Proteasen, Cutinasen, Amylasen, Pullulanasen, Hemicellulasen, Cellulasen, Lipasen, Oxidasen und Peroxidasen sowie deren Gemische in Frage. Sie können in den erfindungsgemäßen Textilbehandlungsmitteln vorzugsweise in Mengen nicht über 5 Gew.-%, insbesondere von 0,2 Gew.-% bis 2 Gew.-%, enthalten sein.

Zu den in den erfindungsgemäßen Textilbehandlungsmitteln, insbesondere wenn sie in flüssiger oder pastöser Form vorliegen, verwendbaren organischen Lösungsmitteln gehören Alkohole mit 1 bis 4 C-Atomen, insbesondere Methanol, Ethanol, Isopropanol und tert.-Butanol, Diole mit 2 bis 4 C-Atomen, insbesondere Ethylenglykol und Propylenglykol, sowie deren Gemische und die aus den genannten Verbindungsklassen ableitbaren Ether. Derartige wassermischbare Lösungsmittel sind in den erfindungsgemäßen Mitteln vorzugsweise in Mengen von nicht über 30 Gew.-%, insbesondere von 6 Gew.-% bis 20 Gew.-%, vorhanden.

Gemäß einer bevorzugten Ausführungsform kann die erfindungsgemäße Lehre dazu eingesetzt werden, den Parfümanteil in Wasch-, Reinigungs- und Körperpflegemitteln signifikant herabzusetzen. Dadurch ist es möglich, parfümierte Produkte auch für solche besonders empfindlichen Konsumenten anzubieten, die normal parfümierte Produkte aufgrund spezieller Unverträglichkeiten und Irritationen nur eingeschränkt oder gar nicht verwenden können.

Ein bevorzugtes erfindungsgemäßes festes, insbesondere pulverförmiges Waschmittel kann neben den erfindungsgemäßen Bestandteilen (also Harnstoff-Derivate und/oder Phenacylthiazolium-Salze) insbesondere noch Komponenten enthalten, die z.B. ausgewählt sind aus den folgenden:
- Aniontenside, wie vorzugsweise Alkylbenzolsulfonat, Alkylsulfat, z.B. in Mengen von vorzugsweise 5-30 Gew.-%
- Nichtionische Tenside, wie vorzugsweise Fettalkoholpolyglycolether, Alkylpolyglucosid, Fettsäureglucamid z.B. in Mengen von vorzugsweise 0,5-15 Gew.-%
- Gerüststoffe, wie z.B. Zeolith, Polycarboxylat, Natriumcitrat, in Mengen von z.B. 0-70 Gew.-%, vorteilhafterweise 5-60 Gew.-%, vorzugsweise 10-55 Gew.-%, insbesondere 15-40 Gew.-%,
- Alkalien, wie z.B. Natriumcarbonat, in Mengen von z.B. 0-35 Gew.-% vorteilhafterweise 1-30 Gew.-%, vorzugsweise 2-25 Gew.-%, insbesondere 5-20 Gew.-%,
- Bleichmittel, wie z.B. Natriumperborat, Natriumpercarbonat, in Mengen von z.B. 0-30 Gew.-% vorteilhafterweise 5-25 Gew.-%, vorzugsweise 10-20 Gew.-%,
- Korrosionsinhibitoren, z.B. Natriumsilicat, in Mengen von z.B. 0-10 Gew.-%, vorteilhafterweise 1-6 Gew.-%, vorzugsweise 2-5 Gew.-%, insbesondere 3-4 Gew.-%,
- Stabilisatoren, z.B. Phosphonate, vorteilhafterweise 0-1 Gew.-%,
- Schauminhibitor, z.B. Seife, Siliconöle, Paraffine vorteilhafterweise 0-4 Gew.-%, vorzugsweise 0,1-3 Gew.-%, insbesondere 0,2-1 Gew.-%,
- Enzyme, z.B. Proteasen, Amylasen, Cellulasen, Lipasen, vorteilhafterweise 0-2 Gew.-%, vorzugsweise 0,2-1 Gew.-%, insbesondere 0,3-0,8 Gew.-%,
- Vergrauungsinhibitor, z.B. Carboxymethylcellulose, vorteilhafterweise 0-1 Gew.-%,
- Verfärbungsinhibitor, z.B. Polyvinylpyrrolidon-Derivate, vorzugsweise 0-2 Gew.-%,
- Stellmittel, z.B. Natriumsulfat, vorteilhafterweise 0-20 Gew.-%,
- Optische Aufheller, z.B. Stilben-Derivat, Biphenyl-Derivat, vorteilhafterweise 0-0,4 Gew.-%, insbesondere 0,1-0,3 Gew.-%,
- ggf. Duftstoffe
- ggf. Wasser
- ggf. Seife
- ggf. Bleichaktivatoren
- ggf. Cellulosederivate
- ggf. Schmutzabweiser,
Gew.-% jeweils bezogen auf das gesamte Mittel.

In einer anderen bevorzugten Ausführungsform der Erfindung liegt das Wasch-, Reinigungs- oder Pflegemittel in flüssiger Form vor, vorzugsweise in Gelform. Bevorzugte flüssige Wasch-, Reinigungs- oder Pflegemittel haben Wassergehalte von z.B. 10-95 Gew.-%, vorzugsweise 20-80 Gew.-% und insbesondere 30-70 Gew.-%, bezogen auf das gesamte Mittel. Im Falle von flüssigen Konzentraten kann der Wassergehalt auch besonders gering sein, z.B. < 30 Gew.-%, vorzugsweise < 20 Gew.-%, insbesondere < 15 Gew.-% betragen, Gew.-% jeweils bezogen auf das gesamte Mittel. Die flüssigen Mittel können auch nichtwässrige Lösungsmittel enthalten.

Ein bevorzugtes erfindungsgemäßes flüssiges, insbesondere gelförmiges Waschmittel kann neben den erfindungsgemäßen Bestandteilen (also Harnstoff-Derivate) insbesondere noch Komponenten enthalten, die z.B. ausgewählt sind aus den folgenden:
- Aniontenside, wie vorzugsweise Alkylbenzolsulfonat, Alkylsulfat, z.B. in Mengen von vorzugsweise 5-40 Gew.-%
- Nichtionische Tenside, wie vorzugsweise Fettalkoholpolyglycolether, Alkylpolyglucosid, Fettsäureglucamid z.B. in Mengen von vorzugsweise 0,5-25 Gew.-%
- Gerüststoffe, wie z.B. Zeolith, Polycarboxylat, Natriumcitrat, vorteilhafterweise 0-15 Gew.-%, vorzugsweise 0,01-10 Gew.-%, insbesondere 0,1-5 Gew.-%,
- Schauminhibitor, z.B. Seife, Siliconöle, Paraffine, in Mengen von z.B. 0-10 Gew.-%, vorteilhafterweise 0,1-4 Gew.-%, vorzugsweise 0,2-2 Gew.-%, insbesondere 1-3 Gew.-%,
- Enzyme, z.B. Proteasen, Amylasen, Cellulasen, Lipasen, in Mengen von z.B. 0-3 Gew.-%, vorteilhafterweise 0,1-2 Gew.-%, vorzugsweise 0,2-1 Gew.-%, insbesondere 0,3-0,8 Gew.-%,
- Optische Aufheller, z.B. Stilben-Derivat, Biphenyl-Derivat, in Mengen von z.B. 0-1 Gew.-%, vorteilhafterweise 0,1-0,3 Gew.-%, insbesondere 0,1-0,4 Gew.-%,
- ggf. Duftstoffe
- ggf. Stabilisatoren,
- Wasser
- ggf. Seife, in Mengen von z.B. 0-25 Gew.-%, vorteilhafterweise 1-20 Gew.-%, vorzugsweise 2-15 Gew.-%, insbesondere 5-10 Gew.-%,
- ggf. Lösungsmittel (vorzugsweise Alkohole), vorteilhafterweise 0-25 Gew.-%, vorzugsweise 1-20 Gew.-%, insbesondere 2-15 Gew.-%, Gew.-% jeweils bezogen auf das gesamte Mittel.

Ein bevorzugter erfindungsgemäßer flüssiger Weichspüler kann neben den erfindungsgemäßen Bestandteilen (also Harnstoff-Derivate) insbesondere noch Komponenten enthalten, die ausgewählt sind aus den folgenden:
- Kationische Tenside, wie insbesondere Esterquats, z.B. in Mengen von 5-30 Gew.-%,
- Cotenside, wie z.B. Glycerolmonostearat, Stearinsäure, Fettalkohole, Fettalkoholethoxylate, z.B. in Mengen von 0-5 Gew.-%, vorzugsweise 0,1-4 Gew.-%,
- Emulgatoren, wie z.B. Fettaminethoxylate, z.B. in Mengen von 0-4 Gew.-%, vorzugsweise 0,1-3 Gew.-%,
- ggf. Duftstoffe
- Farbstoffe, vorzugsweise im ppm-Bereich
- Stabilisatoren, vorzugsweise im ppm-Bereich
- Lösemittel, wie insbesondere Wasser, in Mengen von vorzugsweise 60-90 Gew.-%,
- Gew.-% jeweils bezogen auf das gesamte Mittel.

### Beispiele

### Beispiel I: Synthesebeispiele

### 1.1. Herstellung eines Sulfonylharnstoffs

### 1.1.1. Umsetzung von Tosylsulfonsäureisocyanat mit Methylanthranilat

In einem 250 ml Dreihalskolben wurden unter Stickstoffatmosphäre 4,38 g (28,7 mmol) Methylanthranilat in 20 ml Dichlormethan gelöst. 5,96 g (28,7 mmol) *p*-Tosylsulfonsäureisocyanat wurden in 20 ml Dichlormethan gelöst und langsam innerhalb einer Stunde bei 0 °C zugetropft. Es wurde über Nacht gerührt. Anschließend wurde das Lösungsmittel im Vakuum entfernt. Man erhielt ein klares farbloses hochviskoses Öl. Unter Verwendung des Heizbades erfolgte die Entfernung von Lösungsmittelresten bis zur einsetzenden Kristallisation. Anschließend erfolgte weitere Kristallisation im Kühlschrank und danach Trocknen im Vakuum. Die Ausbeute betrug 9,7 g (27.8 mmol, 97 %).
DC (Toluol/Ethylacetat 3:1): R_{f} = 0.17 - 0.23
¹H-NMR (400 MHz, CDCl₃, TMS): δ = 8.30 (d, 1 H, H-2), 8.03 (d, 1 H, H-5), 7.95 (d, 2H, H-8), 7.50 (t, 1H, H-4), 7.30 (d, 2H, H-9), 7.10 (t, 1H, H-3), 4.00 (s, 3H, H-1), 2.42 (s, 3H, H-10).

### 1.1.2. Verseifung

In einem 100 ml Dreihalskolben wurden 2,5 g (7,2 mmol) der Ausgangssubstanz in 62 ml Methanol gelöst. Es wurde mit 2 M Natronlauge auf pH = 9 eingestellt und für 2 Stunden zum Rückfluss erhitzt. Nach DC-Kontrolle (Toluol/ Ethylacetat 3:1) wurde für weitere 4 Stunden zum Rückfluss erhitzt. Da die Reaktion immer noch nicht abgeschlossen war, wurden einige Körner festen Natriumhydroxids zugegeben und für 6 Stunden zum Rückfluss erhitzt. Es wurde mit Essigsäure (konz.) neutralisiert und auf pH = 5 eingestellt. Das Lösungsmittel wurde im Vakuum entfernt und ein gelbes Öl erhalten. Das Lösen in Toluol, Ethylacetat und Dichlormethan zur Aufreinigung durch eine Filtersäule war nicht erfolgreich. Nach Zugabe von Wasser wurde ein trübes Gemisch erhalten. Nach Zugabe von Ethylacetat erfolgte Kristallisation eines farblosen Feststoffs, welcher abgesaugt wurde. Die Ausbeute betrug 1,1 g (3,3 mmol, 46 %).
DC (Toluol/Ethylacetat 3:1): R_{f} = 0
¹H-NMR (400 MHz, DMSO, DMSO): δ = 10.35 (br. S, 1H, COOH), 8.39 (d, 1H, Ar-H), 7.86 (d, 1H, Ar-H), 7.70 (d, 2H, Ar-H), 7.36 (t, 1 H, Ar-H), 7.22 (d, 2H, Ar-H), 6.83 (t, 1 H, Ar-H), 2.33 (s, 3H, Ar-CH₃).

### Beispiel II: Waschversuche

### i) Eingesetzte Waschmittel:

Waschmittel (a) Handelsübliches Pulverwaschmittel; Dosierung: 80g Waschmittel (b) Handelsübliches Pulverwaschmittel, jedoch davon abweichend umfassend 1 Gew.-% Sulfonylharnstoff (zugegeben über Parfümöl); Dosierung: 80g

### ii) Waschbedingungen

| Miele Waschautomat W 1734 WPS | |
|---|---|
| Hauptwaschgang: | 40 °C |
| Menge Textilien: | 3,0 kg |
| Schleuderzahl: | 1200 Umdrehungen per Minute |

### iii) Waschgut:

| | |
|---|---|
| a) Herrenhemden | (100% Baumwolle) |
| b) Sporttextilien | (100% Polyester) |

Die Herrenhemden (100% Baumwolle) wurden jeweils getrennt voneinander mit den Waschmitteln (a) und (b) gewaschen und an der Leine getrocknet. Danach wurden sie von einer Gruppe von 5 Parfumeuren auf Schweißgeruch olfaktorisch untersucht, wonach eine Bewertung auf einer Skala von 0 bis 10 erfolgte (0 = kein Schweißgeruch bis 10 = sehr starker Schweißgeruch). Die betreffenden Herrenhemden wurden dann einem Trageversuch unterworfen, d.h. von Probanden angezogen, die diese Hemden über einen Zeitraum von 8 Stunden direkt auf der Haut getragen haben. Die Probanden hatten zuvor kein Deodorant verwendet. Nach dem 8-stündigen Tragetest wurden die Herrenhemden wiederum von der gleichen Gruppe von 5 Parfumeuren auf Schweißgeruch olfaktorisch untersucht, wobei wiederum eine Bewertung auf einer Skala von 0 bis 10 erfolgte. Die Ergebnisse sind weiter unten zusammengefasst. Die angegebenen Zahlenwerte sind die gemittelten Werte aus den Bewertungen der Parfumeure.

Die Sporttextilien (100% Polyester) wurden ebenso jeweils getrennt voneinander mit den Waschmitteln (a) und (b) gewaschen und an der Leine getrocknet. Danach wurden sie von einer Gruppe von 5 Parfumeuren auf Schweißgeruch olfaktorisch untersucht, wonach eine Bewertung auf einer Skala von 0 bis 10 erfolgte (0 = kein Schweißgeruch bis 10 = sehr starker Schweißgeruch). Die betreffenden Sporttextilien wurden dann einem Trageversuch unterworfen, d.h. von Probanden angezogen, die dann über einen Zeitraum von 2 Stunden Sport trieben (Jogging). Die betreffenden Sporttextilien wurden direkt auf der Haut getragen. Die Probanden hatten zuvor kein Deodorant verwendet. Nach dem 2-stündigen Tragetest wurden die Sporttextilien wiederum von der gleichen Gruppe von 5 Parfumeuren auf Schweißgeruch olfaktorisch untersucht, wobei wiederum eine Bewertung auf einer Skala von 0 bis 10 erfolgte. Die Ergebnisse sind ebenfalls weiter unten zusammengefasst. Die angegebenen Zahlenwerte sind die gemittelten Werte aus den Bewertungen der Parfumeure.

| | Intensität des Schweißgeruches vor dem Trageversuch Herrenhemden 100% Baumwolle | Intensität des Schweißgeruches nach dem Trageversuch (8 h) Herrenhemden 100% Baumwolle |
|---|---|---|
| Waschmittel (a) | 0 | 6,1 |
| Waschmittel (b) | 0 | 2,8 |

| | Intensität des Schweißgeruches vor dem Trageversuch Sporttextil 100% Polvester | Intensität des Schweißgeruches nach dem Trageversuch (2 h Sport) Sporttextil 100% Polvester |
|---|---|---|
| Waschmittel (a) | 0 | 8,2 |
| Waschmittel (b) | 0 | 2,9 |

## Patentansprüche

1. Parfümkomposition, umfassend Harnstoff-Derivate, ausgewählt aus Sulfonylharnstoffen, Acylharnstoffen, Sulfonylthioharnstoffen und Acylthioharnstoffen, und oberhalb von 5 Gew.-% Duftstoff.

2. Textilbehandlungsmittel, insbesondere Waschmittel, Nachbehandlungsmittel oder Textilerfrischer, zur Inhibierung von Körpergeruch, insbesondere Schweißgeruch, auf Textilien, enthaltend Harnstoff-Derivate, ausgewählt aus Sulfonylharnstoffen, Acylharnstoffen, Sulfonylthioharnstoffen und Acylthioharnstoffen, 0,001 bis 10 Gew.-% Duftstoffe und 5 bis 40 Gew.-% Buildersubstanzen.

3. Textilbehandlungsverfahren zur Entfernung von Körpergerüchen, insbesondere von Schweißgeruch, auf Textilien, **dadurch gekennzeichnet, dass** man die Textilien in Gegenwart von Wasser über einen Zeitraum von 2 bis 300 Minuten bei einer Temperatur unter 95 °C unter Einsatz eines Harnstoff-Derivate enthaltenden Textilbehandlungsmittels behandelt, wobei die Harnstoff-Derivate ausgewählt sind aus Sulfonylharnstoffen, Acylharnstoffen, Sulfonylthioharnstoffen und Acylthioharnstoffen.

4. Verfahren nach Anspruch 3, **dadurch gekennzeichnet, dass** die Behandlungsdauer im Bereich von 5 bis 240 Minuten, vorzugsweise 15 bis 120 Minuten, insbesondere von 20 bis 60 Minuten liegt.

5. Verfahren nach Anspruch 3 oder 4, **dadurch gekennzeichnet, dass** die Temperatur im Bereich von 15 bis 60 °C, insbesondere von 20 bis 40 °C liegt.

6. Verfahren nach einem der Ansprüche 3 bis 5, **dadurch gekennzeichnet, dass** es sich bei den Textilien um chemiefaser- und/oder naturfaserhaltige Textilien handelt.

7. Verfahren nach Anspruch 3, **dadurch gekennzeichnet, dass** die Sulfonylharnstoffe, Acylharnstoffe, Sulfonylthioharnstoffe und Acylthioharnstoffe ausgewählt sind aus Verbindungen der allgemeinen Formeln R¹-SO₂-NX-C(O)-NY-R², R¹-C(O)-NX-C(O)-NY-R², R¹-SO₂-NX-C(S)-NY-R² und R¹-C(O)-NX-C(S)-NY-R², jeweils **dadurch gekennzeichnet, dass** X, Y, R¹ und R² unabhängig voneinander für Trifluormethyl, Wasserstoff, Alkyl, Cycloalkyl, Cycloalkylalkyl, Alkenyl, Alkinyl, Heteroalkyl, Heterocycloalkyl, Alkoxy, Alkoxyalkyl, Alkylsulfanyl, Alkylsulfinyl, Alkylsulfonyl, Alkanoyl, Alkanoyloxy, Alkoxycarbonyl, Alkylaminocarbonyl, Alkylsulfanylcarbonyl, Hydroxy, Hydroxyalkyl, Hydroxycarbonyl, Amino, Alkylamino, Aryl, Arylalkyl, Aryloxy, Arylamino, Arylsulfanyl, Arylsulfinyl, Arylsulfonyl, Arylcarbonyl, Arylcarbonyloxy, Aryloxycarbonyl, Arylaminocarbonyl, Arylsulfanylcarbonyl, Heteroaryl, Heteroarylalkyl, Heteroaryloxy, Heteroarylamino, Heteroarylsulfanyl, Heteroarylsulfonyl, Heteroarylsulfoxidyl, Heteroarylcarbonyl, Heteroarylcarbonyloxy, Heteroaryloxycarbonyl, Heteroarylaminocarbonyl, Heteroarylsulfanylcarbonyl, Alkoxysulfonyl, Alkoxycarbinol, Sulfo, Sulfino, Sulfeno, Formyl oder Thioformyl stehen, wobei alle Reste des sich so ergebenden Moleküls jeweils unabhängig voneinander gegebenenfalls auch ein- oder mehrfach substituiert sein können.

8. Verfahren nach einem der Ansprüche 3 und 7, **dadurch gekennzeichnet, dass** es sich bei dem Harnstoff-Derivat um einen Sulfonylharnstoff gemäß Formel (I) oder (II) oder um einen Sulfonylthioharnstoff gemäß Formel (III) oder (IV) oder um Mischungen davon handelt,
mit jeweils R = Wasserstoff oder C₁₋₆-Alkyl und wobei die genannten Verbindungen gegebenenfalls auch weitere Substituenten tragen können.

9. Verfahren nach einem der Ansprüche 3 bis 8, **dadurch gekennzeichnet, dass** es in einer automatischen Waschmaschine durchgeführt wird.

10. Verfahren nach Anspruch 9, **dadurch gekennzeichnet, dass** der Kontakt der Harnstoff-Derivate mit dem zu behandelnden Textil im Rahmen des Waschgangs und/oder des Spülgangs stattfindet.

11. Verwendung von Harnstoff-Derivaten ausgewählt aus Sulfonylharnstoffen, Acylharnstoffen, Sulfonylthioharnstoffen und Acylthioharnstoffen bei der Textilbehandlung zur Inhibierung von Körpergerüchen auf Textilien.

12. Verwendung nach Anspruch 11, wobei die Harnstoff-Derivate als Bestandteil eines Textilbehandlungsmittels, insbesondere eines Waschmittels, eines Nachbehandlungsmittels (wie vorzugsweise Weichspülmittel, Hygienespüler) oder eines Textilerfrischers vorliegen.

## Claims

1. A perfume composition, comprising urea derivatives, selected from sulfonyl ureas, acyl ureas, sulfonyl thioureas and acyl thioureas, and more than 5 wt.% of a fragrance.

2. A fabric treatment agent, in particular a washing agent, a post-treatment agent or fabric freshener, for preventing body odor, in particular sweat, on fabrics, containing urea derivatives selected from sulfonyl ureas, acyl ureas, sulfonyl thioureas and acyl thioureas, from 0.001 to 10 wt.% of fragrances and from 5 to 40 wt.% of builders.

3. A fabric treatment method for removing body odor, in particular sweat, on fabrics, **characterized in that** the fabrics are treated in the presence of water over a period of time of from 2 to 300 minutes at a temperature of below 95 °C using a fabric treatment agent containing urea derivatives, the urea derivatives being selected from sulfonyl ureas, acyl ureas, sulfonyl thioureas and acyl thioureas.

4. The method according to claim 3, **characterized in that** the treatment duration is in the range from 5 to 240 minutes, preferably from 15 to 120 minutes, in particular from 20 to 60 minutes.

5. The method according to either claim 3 or claim 4, **characterized in that** the temperature is in the range from 15 to 60 °C, in particular from 20 to 40 °C.

6. The method according to one of claims 3 to 5, **characterized in that** the fabrics are man-made and/or natural fiber-containing fabrics.

7. The method according to claim 3, **characterized in that** the sulfonyl ureas, acyl ureas, sulfonyl thioureas and acyl thioureas are selected from compounds of the general formulas R¹-SO₂-NX-C(O)-NY-R², R¹-C(O)-NX-C(O)-NY-R², R¹-SO₂-NX-C(S)-NY-R² and R¹-C(O)-NX-C(S)-NY-R², each **characterized in that** X, Y, R¹ and R², independently of one another, represent trifluoromethyl, hydrogen, alkyl, cycloalkyl, cycloalkylalkyl, alkenyl, alkynyl, heteroalkyl, heterocycloalkyl, alkoxy, alkoxyalkyl, alkylsulfanyl, alkylsulfinyl, alkylsulfonyl, alkanoyl, alkanoyloxy, alkoxycarbonyl, alkylaminocarbonyl, alkylsulfanylcarbonyl, hydroxy, hydroxyalkyl, hydroxycarbonyl, amino, alkylamino, aryl, arylalkyl, aryloxy, arylamino, arylsulfanyl, arylsulfinyl, arylsulfonyl, arylcarbonyl, arylcarbonyloxy, aryloxycarbonyl, arylaminocarbonyl, arylsulfanylcarbonyl, heteroaryl, heteroarylalkyl, heteroaryloxy, heteroarylamino, heteroarylsulfanyl, heteroarylsulfonyl, heteroarylsulfoxidyl, heteroarylcarbonyl, heteroarylcarbonyloxy, heteroaryloxycarbonyl, heteroarylaminocarbonyl, heteroarylsulfanylcarbonyl, alkoxysulfonyl, alkoxycarbinol, sulfo, sulfino, sulfeno, formyl or thioformyl, wherein all the functional groups of the thus resulting molecule, independently of one another, can each be also optionally mono or polysubstituted.

8. The method according to one of claims 3 and 7, **characterized in that** the urea derivative is a sulfonyl urea according to formula (I) or (II) or a sulfonyl thiourea according to formula (III) or (IV) or mixtures thereof,
with each R=hydrogen or C₁₋₆ alkyl and wherein the cited compounds can optionally also carry further substituents.

9. The method according to one of claims 3 to 8, **characterized in that** it is carried out in an automatic washing machine.

10. The method according to claim 9, **characterized in that** the urea derivatives contact the fabric to be treated during the washing process and/or the rinsing process.

11. The use of urea derivatives selected from sulfonyl ureas, acyl ureas, sulfonyl thioureas and acyl thioureas in the treatment of fabrics for preventing body odors on fabrics.

12. The use according to claim 11, wherein the urea derivatives are present as a component of a fabric treatment agent, in particular a washing agent, a post-treatment agent (such as fabric softener agents, hygiene rinsers) or a fabric freshener.

## Revendications

1. Composition de parfum comprenant des dérivés de l'urée choisis parmi les sulfonylurées, et les acylurées les sulfonylthiourées et les acylthiourées et plus de 5% en poids de substance odorante.

2. Agent de traitement de textiles, en particulier agent de lavage, agent de post-traitement ou un rafraichissant de textiles, destiné à inhiber l'odeur corporelle, en particulier l'odeur de sueur, sur des textiles, contenant des dérivés de l'urée choisis parmi les sulfonylurées, les acylurées, les sulfonylthiourées et les acylthiourées, de 0,001 à 10% en poids de substances odorantes et de 5 à 40% en poids de substances adjuvantes.

3. Procédé de traitement de textiles destiné à la suppression d'odeurs corporelles, en particulier de l'odeur de sueur, sur des textiles, **caractérisé en ce que** les textiles sont traités en présence d'eau sur une durée de 2 à 300 minutes à une température inférieure à 95°C, par utilisation d'un agent de traitement de textiles contenant des dérivés de l'urée, les dérivés de l'urée étant choisis parmi des sulfonylurées, les acylurées, les sulfonylthiourées et les acylthiourées.

4. Procédé selon la revendication 3, **caractérisé en ce que** la durée de traitement est dans la gamme de 5 à 240 minutes, de préférence de 15 à 120 minutes, en particulier de 20 à 60 minutes.

5. Procédé selon la revendication 3 ou 4, **caractérisé en ce que** la température est dans la gamme de 15 à 60°C, en particulier de 20 à 40°C

6. Procédé selon l'une des revendications 3 à 5, **caractérisé en ce que** les textiles sont des textiles constitués de fibres synthétiques et/ou de fibres naturelles.

7. Procédé selon la revendication 3, **caractérisé en ce que** les sulfonylurées, les acylurées, les sulfonylthiourées et les acylthiourées sont choisies parmi les composés des formules générales R¹-SO₂-NX-C(O)-NY-R², R¹-C(O)-NX-C(O)-NY-R², R¹-SO₂-NX-C(S)-NY-R² et R¹-C(O)-NX-C(S)-NY-R², à chaque fois, **caractérisé en ce que** X, Y, R¹ et R² représentent indépendamment le trifluorométhyle, l'hydrogène, un alkyle, un cycloalkyle, un cycloalkylalkyle, un alcényle, un alcynyle, un hétéroalkyle, un hétérocycloalkyle, un alcoxy, un alcoxyalkyle, un alkylsulfanyle, un alkylsulfinyle, un alkylsulfonyle, un alcanoyle, un alcanoyloxy, un alcoxycarbonyle, un alkylaminocarbonyle, un alkylsulfanylcarbonyle, un hydroxy, un hydroxyalkyle, un hydroxycarbonyle, un amino, un alkylamino, un aryle, un arylalkyle, un aryloxy, un arylamino, un arylsulfanyle, un arylsulfinyle, un arylsulfonyle, un arylcarbonyle, un arylcarbonyloxy, un aryloxycarbonyle, un arylaminocarbonyle, un arylsulfanylcarbonyle, un hétéroaryle, un hétéroarylalkyle, un hétéroaryloxy, un hétéroarylamino, un hétéroarylsulfanyle, un hétéroaryisulfonyle, un hétéroarylsulfoxidyle, un hétéroarylcarbonyle, un hétéroarylcarbonyloxy, un hétéroaryloxy, un hétéroarylaminocarbonyle, un hétéroarylsulfanylcarbonyle, un alcoxysulfonyle, un alkoxycarbinol, un sulfo, un sulfino, un sulféno, un formyle ou un thioformyle, tous les radicaux de la molécule ainsi obtenue pouvant éventuellement être substitués chacun, indépendamment, également une ou plusieurs fois.

8. Procédé selon l'une des revendications 3 et 7, **caractérisé en ce que** le dérivé de l'urée est une sulfonylurée de la formule (I) ou (II) ou une sulfonylthiourée de la formule (III) ou (IV) ou leurs mélanges
où chaque R est un atome d'hydrogène ou un alkyle en C₁ à C₆ et où les composés mentionnés peuvent également porter éventuellement d'autres substituants.

9. Procédé selon l'une des revendications 3 à 8, **caractérisé en ce qu'**il est mis en oeuvre dans une machine à laver automatique.

10. Procédé selon la revendication 9, **caractérisé en ce que** le contact des dérivés de l'urée avec le textile à traiter a lieu pendant le cycle de lavage et/ou le cycle de rinçage.

11. Utilisation de dérivés d'urée choisis parmi les sulfonylurées, les acylurées, les sulfonylthiourées et les acylthiourées dans le traitement de textiles pour inhiber les odeurs corporelles sur les tissus.

12. Utilisation selon la revendication 11, dans laquelle les dérivés de l'urée sont présents en tant que composant d'un agent de traitement des textiles, en particulier d'un agent de lavage, d'un agent de post-traitement (tel que, de préférence, des adoucissants, des agents de rinçage hygiéniques) ou d'un rafraîchisseur de textiles.
